# EUROPÄISCHE PATENTSCHRIFT

(11) **EP 0 190 548 B1**
(45) Veröffentlichungstag und Bekanntmachung des Hinweises auf die Patenterteilung: **19.04.1989**
(21) Anmeldenummer: 85890268.7
(22) Anmeldetag: 24.10.1985
(51) Int. Cl.: F42B 13/16

(54) **Unterkalibriges Wuchtgeschoss**
Sub-calibre kinetic-energy projectile
Projectile sous-calibré à énergie cinétique

(30) Priorität: 24.10.1984 AT 3388/84
(43) Veröffentlichungstag der Anmeldung: 13.08.1986
(73) Patentinhaber: VOEST-ALPINE Aktiengesellschaft, A-1011 Wien (AT)
(72) Erfinder: Zierler, Reinhard, A-4563 Micheldorf (AT); Auer, Ekkehard, Dipl.-Ing., A-4040 Linz (AT)
(74) Vertreter: Haffner, Thomas M., Dr.

(56) Entgegenhaltungen:
- DE-A- 2 039 719
- US-A- 3 430 572

## Beschreibung

Die Erfindung bezieht sich auf ein unterkalibriges Wuchtgeschoß mit einem Penetrator und einem kaliberausgleichenden Treibkäfig, der wenigstens einen über seine axiale Länge durchgehenden Hohlraum aufweist und an seiner Stirnfläche geschlossen ausgebildet ist.

Wuchtgeschoße werden in der Regel als Hülsenmunition aus Kanonenrohren geschossen. Sowohl die Geschwindigkeit des Wuchtgeschoßes als auch seine Masse sollen hiebei ein Maximum betragen. Zu diesem Zweck werden in der Regel Schwermetallpenetratoren mit möglichst großer Länge, geringem Durchmesser und hoher Masse eingesetzt. Um nun einem derartigen unterkalibrigen Geschoß eine hohe Anfangsgeschwindigkeit zu verleihen und es im Kanonenrohr zu führen, werden zur Abstützung und zur Übertragung des Pulverdruckes Tragkonstruktionen, insbesondere Treibkäfige, verwendet. Aus ballistischen Gründen ist bei definierter Pulvermenge und Pulverart das gesamte Geschoßgewicht mehr oder minder optimiert. Um die Penetratormasse möglichst hoch zu halten, werden daher möglichst leichte Aluminiumtreibkäfige aus hochfester Legierung eingesetzt. Aus der DE-A-2 039 719 ist dabei ein Treibspiegelgeschoß bekanntgeworden, bei welchem der Treibkäfig einen über seine axiale Länge durchgehenden Hohlraum aufweist und an seinen Stirnflächen über Führungs- und Dichtbänder im Rohr geführt ist. Die Konstruktion des Treibkäfiges soll die Führung im Rohr sicherstellen und den zur Verfügung stehenden Druck voll in Beschleunigung des Penetrators umsetzen. Weiters soll sich der Treibkäfig nach dem Verlassen des Rohres vom Penetrator ablösen. Dies erfolgt üblicherweise dadurch, daß der Treibkäfig in Umfangsrichtung unterteilt ist und in einer Weise, beispielsweise durch ein Halteband, für den Transport zusammengehalten ist, welche sicherstellt, daß die Ablösung vom Geschoß nach Verlassen des Rohres eintritt.

Die Erfindung zielt nun darauf ab, bei vorgegebener Gesamtmasse des Geschoßes die Masse des Penetrators auf ein Maximum zu erhöhen und die Verteilung des auf den Treibkäfig wirkenden Gasdruckes zu verbessern. Eine erhöhte Masse des Penetrators ergibt eine höhere Durchschlagsleistung. Zur Lösung dieser Aufgabe besteht die Erfindung im wesentlichen darin, daß der Treibkäfig im Heckteil wenigstens eine mit dem Hohlraum in offener Verbindung stehende Durchbrechung aufweist. Durch die Durchbrechung im Heckteil des Treibkäfiges gelangt ein Teil des Gasdruckes an den vorderen Führungsteil des Treibspiegels, wodurch das Geschoß sowohl gedrückt als auch teilweise gezogen wird. Bei entsprechend günstiger Abstimmung der Durchbrechungen läßt sich sogar eine spannungslose Zone innerhalb der Länge des Treibspiegels erreichen. Aufgrund dieser günstigen Verteilung der Spannungen kann die Wandstärke des Treibkäfigs verringert werden und die dadurch gewonnene Gewichtsersparnis als Masse dem Pfeil beziehungsweise Penetrator mitgegeben werden.

Um sicherzustellen, daß die Stirnfläche bei der Druckbeaufschlagung aus dem Inneren des Hohlraumes dichtend im Rohr anliegt und seiner Führungsaufgabe entspricht, ist mit Vorteil die Stirnfläche des Treibkäfigs konisch mit zur Spitze des Penetrators konvergierenden Erzeugenden ausgebildet.

Zur Erhöhung der Festigkeit bei geringer Wandstärke und zur Sicherung eines entsprechenden Druckaufbaues hinter dem Heckteil weist der Heckteil an seiner der Spitze des Penetrators abgewandten Endfläche mit Vorteil wenigstens eine Ringnut auf, in deren Grund die Durchbrechung(en) angeordnet ist (sind). Bei entsprechender Tiefe dieser Nut kann das dichtende Anliegen des Heckteiles verbessert werden, wofür vorzugsweise die Ringnut des Heckteiles eine Tiefe aufweist, welche wenigstens der Hälfte der verbleibenden Wandstärke entspricht, wobei bei einer bevorzugten Ausbildung, bei welcher die Tiefe der Ringnut des Heckteiles etwa der verbleibenden Wandstärke des Heckteiles entspricht, das dichtende Anliegen des Heckteiles weiter verbessert werden kann.

Um eine symmetrische Beaufschlagung des Innenraumes des Treibkäfiges sicherzustellen, können mit Vorteil wenigstens drei in Umfangsrichtung äquidistant verteilte Bohrungen im Heckteil vorgesehen sein.

Um eine rasche Ausbreitung der Druckwelle im Inneren des Treibkäfiges sicherzustellen, ist mit Vorteil der Hohlraum in Umfangsrichtung durchgehend ausgebildet. Nach außen kann der Hohlraum zur Verbesserung der Dichtheit mit Vorteil durch eine zylindrische Mantelfläche aus Kunststoff abgeschlossen sein, wobei bei Verwendung von Kunststoff als Mantelmaterial eine weitere Gewichtsersparnis erzielt werden kann.

Eine weitere Verbesserung der Dichtheit des Treibkäfigs bzw. der dichten Führung im Rohr kann dadurch erzielt werden, daß die Stirnfläche und/oder der Heckteil an seinem Außenumfang Ringdichtungen aufweist, wobei gemäß einer bevorzugten Ausführungsform die Stirnfläche dichtend an den Mantel anschließt. Die Dichtung an der Stirnfläche ist hiebei insbesondere deshalb erforderlich, um ein seitliches Entweichen des gegen die Stirnfläche wirkenden Gasdruckes zu verhindern.

Die Durchbrechungen des Heckteiles können mit Vorteil so dimensioniert sein, daß etwa 50 0,0, des hinter dem Treibkäfig aufgebauten Druckes an der Stirnwand als Zugkraft auftritt, wodurch sich eine saubere Anpressung der dem Penetrator zugewandten Innenseite des Treibkäfiges und ein verbesserter Kraftschluß des Treibkäfigs relativ zum Penetrator im Inneren des Rohres ergibt.

Die Erfindung wird nachfolgend an Hand eines in der Zeichnung dargestellten Ausführungsbeispieles näher erläutert.

Die Zeichnung zeigt einen Axialschnitt durch die obere Hälfte eines erfindungsgemäßen Geschoßes, wobei der Penetrator mit 1 und der Treibkäfig mit 2 bezeichnet ist. Der Treibkäfig 2 weist in seinem Heckteil Bohrungen 3 auf, welche im Inneren eines durchgehenden Hohlraumes 4 münden. Zur Aufrechterhaltung eines Druckes im Raum 4 ist eine ringförmige Dichtlippe 5 vorgesehen, an welcher ein Dichtzylinder 6 angeschlossen ist. Sowohl die als Dichtlippe ausgebildete Ringdichtung 5 als auch der Dichtzylinder 6 sind aus Polyäthylen gefertigt. Die Stirnwand 7 des Treibkäfigs ist konisch ausgebildet und konvergiert zum Penetrator 1. Ein im Raum 4 aufgebauter Druck wirkt somit im Sinne einer Aufweitung dieser Stirnwand 7 und einer Verbesserung der Anpressung der Dichtung 5 an das mit 8 schematisch angedeutete Rohr.

Die Bohrungen 3 sind im Grund einer im Heckteil 9 angeordneten Nut 10 vorgesehen, wobei die Nut 10 eine Tiefe a aufweist, welche im wesentlichen der Wandstärke b des Heckteiles 9 entspricht. Der hinter dem Heckteil 9 aufgebaute Druck wirkt auf Grund dieser Nut gleichfalls im Sinne einer Anpressung der Außenkontur des Heckteiles an das Rohr 8.

Auf Grund des im Raum 4 aufgebauten Druckes kann eine kraftschlüssige Verankerung des Treibkäfigs 2 über seine gesamte axiale Länge am Penetrator 1 entfallen und es genügt eine zweifache Lagerung wie sie durch den Absatz 11 im hinteren Bereich des Penetrators und die Ringnut 12 in vorderen Endbereich des Treibkäfigs angedeutet ist. In dem dazwischenliegenden Bereich wird die Innenwand des Treibkäfigs auf Grund des im Raum 4 aufgebauten Gasdruckes an den Penetrator 1 angepreßt und der Kraftschluß sichergestellt. Der Penetrator kann somit an seiner Außenseite im wesentlichen glatt ausgebildet sein, wodurch sich eine Verbesserung der ballistischen Eigenschaften erzielen läßt.

Bei gleichem Gesamtgewicht des Penetrators und des Treibkäfigs gegenüber bekannten Konstruktionen kann bei der in der Zeichnung dargestellten Konstruktion die Masse des Penetrators 1 relativ erhöht werden, da der Treibkäfig 2 nur ein geringeres Gewicht aufweist. Der Dichtzylinder 6 kann auch die Funktion eines Halteringes übernehmen, welcher sich nach Verlassen des Rohres verformt und ablöst, so daß sich die Treibkäfigteile vom Geschoß lösen können.

## Patentansprüche

1. Unterkalibriges Wuchtgeschoß mit einem Penetrator (1) und einem kaliberausgleichenden Treibkäfig (2), der wenigstens einen über seine axiale Länge durchgehenden Hohlraum (4) aufweist und an seiner Stirnfläche (7) geschlossen ausgebildet ist, dadurch gekennzeichnet, daß der Treibkäfig (2) im Heckteil (9) wenigstens eine mit dem Hohlraum (4) in offener Verbindung stehende Durchbrechung (3) aufweist.

2. Wuchtgeschoß nach Anspruch 1, dadurch gekennzeichnet, daß die Stirnfläche (7) des Treibkäfigs (2) konisch mit zur Spitze des Penetrators (1) konvergierenden Erzeugenden ausgebildet ist.

3. Wuchtgeschoß nach Anspruch 1 oder 2, dadurch gekennzeichnet, daß der Heckteil (9) an seiner der Spitze des Penetrators (1) abgewandten Endfläche wenigstens eine Ringnut (10) aufweist, in deren Grund die Durchbrechung(en) (3) angeordnet ist (sind).

4. Wuchtgeschoß nach Anspruch 3, dadurch gekennzeichnet, daß die Ringnut (10) des Heckteiles (9) eine Tiefe (a) aufweist, welche wenigstens der Hälfte der verbleibenden Wandstärke (b) entspricht.

5. Wuchtgeschoß nach Anspruch 3 oder 4, dadurch gekennzeichnet, daß die Ringnut (10) des Heckteiles (9) eine Tiefe (a) aufweist, welche etwa der verbleibenden Wandstärke (b) des Heckteiles (9) entspricht.

6. Wuchtgeschoß nach einem der Ansprüche 1 bis 5, dadurch gekennzeichnet, daß wenigstens drei in Umfangsrichtung äquidistant verteilte Bohrungen (3) im Heckteil (9) vorgesehen sind.

7. Wuchtgeschoß nach Anspruch 1 oder 6, dadurch gekennzeichnet, daß der Hohlraum (4) in Umfangsrichtung durchgehend ausgebildet ist.

8. Wuchtgeschoß nach Anspruch 1 oder 7, dadurch gekennzeichnet, daß der Hohlraum (4) nach außen durch eine zylindrische Mantelfläche (6) aus Kunststoff abgeschlossen ist.

9. Wuchtgeschoß nach Anspruch 1, dadurch gekennzeichnet, daß die Stirnfläche (7) und/oder der Heckteil (9) an seinem Außenumfang Ringdichtungen (5) aufweist.

10. Wuchtgeschoß nach Anspruch 9, dadurch gekennzeichnet, daß die Stirnfläche (7) dichtend an den Mantel (6) anschließt.

11. Wuchtgeschoß nach Anspruch 1, dadurch gekennzeichnet, daß die Durchbrechungen (3) des Heckteiles (9) so dimensioniert sind, daß etwa 50 % des hinter dem Treibkäfig (2) aufgebauten Druckes an der Stirnwand (7) als Zugkraft auftritt.

## Claims

1. Subcalibre kinetic energy projectile with a penetrator (1) and a calibre-compensating propellent cage (2), having at least one cavity (4) continuing over its entire length and which is constructed in closed manner on its end face (7), characterized in that the propellent cage (2) in rear part (9) has at least one opening (3) in open connection with cavity (4).

2. Kinetic energy projectile according to claim 1, characterized in that the end face (7) of the propellent cage (2) is constructed conically with a generatrix converging towards the tip of penetrator (1).

3. Kinetic energy projectile according to claims 1 or 2, characterized in that the rear part (9) on its end face remote from the tip of penetrator (1) has at least one circular groove (10), in whose base are provided the opening or openings (3).

4. Kinetic energy projectile according to claim 3, characterized in that the circular groove (10) of rear part (9) has a depth (a), which corresponds to at least half of the remaining wall thickness (b).

5. Kinetic energy projectile according to claims 3 or 4, characterized in that the circular groove (10) of rear part (9) has a depth (a), which roughly corresponds to the remaining wall thickness (b) of rear part (9).

6. Kinetic energy projectile according to one of the claims 1 to 5, characterized in that at least three circumferentially, equidistantly distributed bores (3) are provided in rear part (9).

7. Kinetic energy projectile according to claims 1 or 6, characterized in that the cavity is continuous in the circumferential direction.

8. Kinetic energy projectile according to claims 1 or 7, characterized in that the cavity (4) is terminated to the outside by a cylindrical, plastic circumferential surface (6).

9. Kinetic energy projectile according to claim 1, characterized in that the end face (7) and/or the rear part (9) is provided on its outer circumference with ring seals (5).

10. Kinetic energy projectile according to claim 9, characterized in that the end face (7) is sealingly connected to casing (6).

11. Kinetic energy projectile according to claim 1, characterized in that the openings (3) of rear part (9) are dimensioned in such a way that approximately 50 % of the pressure built up behind the propellent cage (2) occurs on end wall (7) as a propelling force.

## Revendications

1. Projectile sous-calibré à énergie cinétique, comportant un pénétrateur (1) et une cage de propulsion (2) compensatrice de calibre, qui présente au moins une cavité (4) s'étendant sur sa longueur axiale, et qui est réalisée en étant fermée sur sa face frontale (7), caractérisé par le fait que la cage de propulsion (2) présente dans sa partie arrière (9) au moins un passage (3) se trouvant en communication ouverte avec la cavité (4).

2. Projectile à énergie cinétique selon la revendication 1, caractérisé par le fait que la face frontale (7) de la cage de propulsion (2) est réalisée suivant un cône dont les génératrices convergent en direction de la pointe du pénétrateur (1).

3. Projectile à énergie cinétique selon l'une des revendications 1 ou 2, caractérisé par le fait que la partie arrière (9) présente, sur sa paroi d'extrémité opposée à la pointe du pénétrateur (1), au moins une rainure annulaire (10), dans le fond de laquelle est (ou sont) disposé(s) le (ou les) passage(s) (3).

4. Projectile à énergie cinétique selon la revendication 3, caractérisé par le fait que la rainure annulaire (10) de la partie arrière (9) présente une profondeur (a), qui correspond à au moins la moitié de l'épaisseur de paroi restante (b).

5. Projectile à énergie cinétique selon l'une des revendications 3 ou 4, caractérisé par le fait que la rainure annulaire (10) de la partie arrière (9) présente une profondeur (a), qui correspond sensiblement à l'épaisseur de paroi restante (b) de la partie arrière (9).

6. Projectile à énergie cinétique selon l'une des revendications 1 à 5, caractérisé par le fait qu'au moins trois passages (3) uniformément répartis sur la périphérie sont prévus dans la partie arrière (9).

7. Projectile à énergie cinétique selon l'une des revendications 1 ou 6, caractérisé par le fait que la cavité (4) est réalisée de façon à s'étendre sur toute la périphérie.

8. Projectile à énergie cinétique selon l'une des revendications 1 ou 7, caractérisé par le fait que la cavité (4) est fermée sur l'extérieur par une paroi d'enveloppe cylindrique (6) en matière plastique.

9. Projectile à énergie cinétique selon la revendication 1, caractérisé par le fait que la face frontale (7) et/ou la partie arrière (9) présentent sur leur pourtour extérieur des joints d'étanchéité annulaires (5).

10. Projectile à énergie cinétique selon la revendication 9, caractérisé par le fait que la face frontale (7) se raccorde à l'enveloppe (6) de façon étanche.

11. Projectile à énergie cinétique selon la revendication 1, caractérisé par le fait que les passages (3) de la partie arrière (9) sont dimensionnés de telle sorte qu'environ 50 % de la pression créée derrière la cage de propulsion (2) se présente comme une force de traction sur la paroi frontale (7).
